# EUROPÄISCHE PATENTSCHRIFT

(11) **EP 1 053 383 B1**
(45) Veröffentlichungstag und Bekanntmachung des Hinweises auf die Patenterteilung: **08.05.2002**
(21) Anmeldenummer: 99914405.8
(22) Anmeldetag: 04.02.1999
(51) Int. Cl.: E06B 9/18

(54) **ROLLGITTER UND VERFAHREN ZUR HERSTELLUNG EINES ROLLGITTERS**
ROLL-UP GRATING AND PROCESS FOR PRODUCING A ROLL-UP GRATING
GRILLE DEROULANTE ET PROCEDE DE PRODUCTION D'UNE GRILLE-DEROULANTE

(30) Priorität: 04.02.1998 DE 19804296; 25.11.1998 DE 19854273
(43) Veröffentlichungstag der Anmeldung: 22.11.2000
(73) Patentinhaber: Floruss, Markus, 70806 Kornwestheim (DE)
(72) Erfinder: Floruss, Markus, 70806 Kornwestheim (DE)
(74) Vertreter: Lucht, Silvia, Dipl.-Phys.
(86) Internationale Anmeldenummer: DE9900299
(87) Internationale Veröffentlichungsnummer: WO9940289

(56) Entgegenhaltungen:
- WO-A-91/07565
- GB-A- 337 718
- GB-A- 461 518

## Beschreibung

### Stand der Technik

Die Erfindung geht aus von einem Rollgitter nach dem Oberbegriff des Anspruchs 1 und von einem Verfahren zur Herstellung von Rollgittern nach dem Oberbegriff des Anspruchs 11.

Derartige Rollgitter werden hauptsächlich an Tiefgaragen zum Verschließen von Ein- und Ausfahrten und an Schaufenstern zur Absicherung eingesetzt. Hierbei kommt es auf große Öffnungsquerschnitte an, um für eine ausreichende Belüftung zu sorgen und den Einblick von außen zu ermöglichen. Außerdem sollen die Rollgitter so stabil sein, daß sie mechanischen Manipulationen von außen widerstehen, so daß ein Eindringen Unberechtigter in den durch das Rollgitter verschlossenen Bereich verhindert werden kann.

Bekannt sind beispielsweise Rollgitter, bei denen zu halben Rauten gebogene Gitterstäbe gelenkig über Verbindungsglieder miteinander verbunden sind. Bei einem bekannten Rollgitter dieser Art (G 83 31 407) bestehen die Verbindungsteile aus Blechteilen, die in einem Arbeitsgang im Anschluß an das Zusammensetzen des Rollgitters umgebogen und geschlossen werden. Als nachteilig erweist sich bei diesen Rollgittern, daß die Verbindungsteile mit üblichen Werkzeugen aufgebogen werden können, und sich Unberechtigte auf diese einfache Weise Zugang verschaffen können.

Darüber hinaus ist es bekannt, die Gitterstäbe eines Rollgitters über Verbindungselemente miteinander zu verbinden, welche aus Strangpreßprofilen bestehen. Hierzu werden zwei unterschiedliche Profilteile um die Gitterstäbe gelegt und ineinander geschoben. Ein Nachteil dieser Verbindungselemente besteht darin, daß zur Herstellung der beiden Profilteile zwei Strangpreßwerkzeuge notwendig sind. Die Herstellung dieser Strangpreßwerkzeuge ist teuer und aufwendig. Außerdem können die beiden Verbindungselemente mithilfe geeigneter Werkzeuge auf einfache Weise getrennt werden. Die Oberfläche der Verbindungselemente bietet genügend Angriffsfläche um die Werkzeuge so anzusetzen, daß die Elemente auseinandergedrückt oder auseinandergebrochen werden.

Aus dem Dokument DE 800 336 A ist ein Rollschutzgitter mit im wesentlichen quer zur Bewegungsrichtung des Rollgitters beim Öffnen und Schließen angeordneten, seitlich geführten Flachstäben bekannt. Die Flachstäbe weisen geradlinige Gitterabschnitte auf . Sie werden durch einstückige Verbindungsglieder miteinander verbunden. Dabei sind die Flachstäbe in winkelförmigen Durchbrechungen des Mittelsteges der Verbindungsglieder gelagert.

Demgegenüber haben das erfindungsgemäße Rollgitter mit den kennzeichnenden Merkmalen des Anspruchs 1 und das Verfahren zur Herstellung eines Rollgitters mit den kennzeichnenden Merkmalen des Anspruchs 11 den Vorteil, daß die Verbindungsglieder einstückig ausgebildet sind, und daß in den Verbindungsgliedern Längsöffnungen für die Gitterstäbe vorgesehen sind. Die Längsöffnungen weisen eine trennfugenfreie Mantelfläche auf. Die Gitterstäbe werden von den Verbindungsgliedern in dem Bereich, in dem diese an den Gitterstäben angreifen, vollständig umschlossen. Die geschlossene Mantelfläche bietet keine Angriffmöglichkeit für Werkzeuge, um die Verbindungsglieder aufzubrechen oder aufzubiegen. Damit ist durch das erfindungsgemäße Rollgitter eine höhere Sicherheit im Bezug auf Zerstörung des Rollgitters durch äußere Manipulationen gegeben.

Zur Herstellung des Rollgitters werden mehrere Gitterstäbe beispielsweise mit Hilfe eines Stempels und einer Matrize in die gewünschte Form gebogen und dann parallel zueinander angeordnet. Anschließend werden die Verbindungsglieder auf die gebogenen, noch nebeneinander angeordneten Gitterstäbe aufgeschoben und jeweils an die durch das Biegemuster vorgegebenen Positionen gebracht. Abschließend werden die Gitterstäbe auseinandergeschwenkt. Das Rollgitter erhält dabei seine endgültige Form und kann an dem vorgesehenen Ort eingebaut werden. Auf diese Weise kann das Herstellungsverfahren des Rollgitters stark vereinfacht werden. Außerdem kann das Rollgitter in beliebigen Abmessungen hergestellt werden.

Es ist auch möglich, die Verbindungsglieder zuerst auf die nebeneinander angeordneten, noch geraden Gitterstäbe zu schieben und dann die Gitterstäbe mit Hilfe von Stempel und Matrize zu biegen. Hierzu müssen die Verbindungsglieder an den durch das gewünschte Gittermuster vorgegebenen Positionen angebracht werden.

Nach der Erfindung sind die Verbindungsglieder massiv. Dadurch weisen sie eine besonders hohe Stabilität auf.

Nach der Erfindung weist das Verbindungsglied zwei zylindrische Öffnungen auf, in welchen je ein Gitterstab gelenkig gelagert ist. Die beiden durch das Verbindungsglied verbundenen Gitterstäbe kommen auf diese Weise nicht miteinander in Berührung, da jeder der Gitterstäbe im Bereich des Verbindungsgliedes vollständig umschlossen wird. Die zylindrischen Öffnungen können beispielsweise einen kreisförmigenade ovalen Querschnitt aufweisen.

Nach einer weiteren vorteilhaften Ausgestaltung der Erfindung sind senkrecht zur Bewegungsrichtung des Rollgitters geradlinig verlaufende Querstäbe vorgesehen. Die Verbindungsglieder weisen eine dritte zylindrische Öffnungen auf, in der jeweils ein Querstab gelagert ist. Es können auch noch weitere zylindrische Öffnungen in den Verbindungsgliedern vorgesehen sein, so daß weitere Querstäbe eingeschoben werden können. Derartige Querstäbe dienen zur zusätzlichen Stabilisierung des Rollgitters.

Nach einer weiteren vorteilhaften Ausgestaltung der Erfindung bestehen die Verbindungsglieder aus Aluminium oder auch aus Aluminiumlegierungen. Dies hat den Vorteil, daß es sich leicht verarbeiten läßt und ein geringes Gewicht aufweist.

Nach einer weiteren vorteilhaften Ausgestaltung der Erfindung bestehen die Verbindungsglieder aus Stahl. Gegenüber Aluminium weist Stahl ein höheres Gewicht und eine höhere Stabilität auf.

Nach einer weiteren vorteilhaften Ausgestaltung der Erfindung sind die Verbindungsglieder durch ein Strangpreßverfahren hergestellt. Strangpreßverfahren ermöglichen eine schnelle und kostengünstige Art und Weise der Herstellung.

Nach einer weiteren vorteilhaften Ausgestaltung der Erfindung sind die Verbindungsglieder durch ein spanendes Verfahren hergestellt.

Nach einer weiteren vorteilhaften Ausgestaltung der Erfindung weisen die Gitterstäbe und/ oder die Querstäbe einen runden Querschnitt auf.

Nach einer weiteren vorteilhaften Ausgestaltung der Erfindung weist der Querschnitt der Gitterstäbe und/ oder der Querstäbe eine längliche, an den Schmalseiten abgerundete Form auf. Diese Form des Querschnitts wird auch als flachrund bezeichnet. Stäbe mit derartigem Querschnitt lassen sich besonders gut in die gewünschte Form biegen. Darüber hinaus können bei derartigen Stäben die Verbindungsglieder auch im gebogenen Zustand aufgeschoben werden. Vorteilhafterweise sind die Öffnungen für die Gitterstäbe in den Verbindungsgliedern hierzu rund. Dies erleichertert das Aufschieben der Verbindungsglieder auf die Gitterstäbe und das Verschwenken der Gitterstäbe beim Aufrollen des Rollgitters. Die in den Verbindungsgliedern vorgesehenen Öffnungen für die Querstäbe sind in ihrer Form jedoch an die Form der Querstäbe angepaßt, so daß die Querstäbe arretiert sind.

Nach einer weiteren vorteilhaften Ausgestaltung der Erfindung bilden die mit Verbindungsgliedern verbundenen Gitterstäbe ein Rautenmuster. Jeder einzelne Gitterstab weist dabei jeweils halbe Rauten auf. Derartige Rollgitter bieten einen relativ großen Öffnungsquerschnitt und garantieren außerdem eine ausreichende Stabilität. Mit den Gitterstäben können jedoch auch Rechtecksmuster oder Wellenmuster erzielt werden. Hierzu sind die Gitterstäbe entsprechend zu biegen. Dies ist durch die Verwendung geeigneter Profiliervorrichtungen, wie beipielsweise Stempel und Matrizen, bei dem erfindungsgmäßen Verfahren möglich. Durch die zu einem Muster gebogenen Gitterstäbe werden die Verbindungsglieder nach dem Auseinanderschwenken in ihrer Position relativ zu den Gitterstäben arretiert und können sich nicht verschieben.

Nach einer weiteren vorteilhaften Ausgestaltung der Erfindung sind die Gitterstäbe im Randbereich des Rollgitters so umgebogen, daß sie parallel zur Bewegungsrichtung verlaufen. Auf diese Weise werden auch die Verbindungsglieder in den Randbereichen des Rollgitters in ihrer Position relativ zu den Gitterstäben fixiert.

Bei dem erfindungsgemäßen Verfahren zur Herstellung eines Rollgitters mit im wesentlichen quer zur Bewegungsrichtung des Rollgitters beim Öffnen oder Schließen angeordneten seitlich geführten Gitterstäben und mit die Gitterstäbe gelenkig verbindenden Verbindungsgliedern ist vorgesehen, daß zunächst gerade Gitterstäbe in die für das gewünschte Gittermuster notwendige Form gebogen und dann parallel nebeneinander angeordnet werden. Anschließend werden die Verbindungsglieder auf die parallel nebeneinander angeordneten Gitterstäbe aufgeschoben. Danach werden die Gitterstäbe zu einem Rollgitter auseinandergeschwenkt. Beim Auseinanderschwenken werden beispielsweise benachbarte Gitterstäbe in spiegelbildlicher Position angeordnet. Auf diese Weise entsteht das jeweilige Gittermuster. Abschließend können in die Verbindungsglieder Querstäbe eingeschoben werden.

Nach einer vorteilhaften Ausgestaltung des erfindungsgemäßen Verfahrens werden zum Biegen der Gitterstäbe ein Stempel und eine Matrize verwendet. Je nach Größe des Stempels und der Matrize kann ein Gitterstab oder eine große Anzahl von Gitterstäben in einem Arbeitsgang in die vorgegebene Form gebogen werden. Dies erleichtert und beschleunigt das Herstellungsverfahren für das Rollgitter.

Nach einer vorteilhaften Ausgestaltung des erfindungsgemäßen Verfahrens werden für die Verbindungsglieder in ein massives langgestrecktes Profil mindestens zwei Längsöffnungen in achsialer Richtung eingebracht. Anschließend werden die Verbindungsglieder von dem Profil abgetrennt. Dies ermöglicht eine einfache und schnelle Herstellung der Verbindungsglieder.

Nach einer vorteilhaften Ausgestaltung des erfindungsgemäßen Verfahrens werden die Längsöffnungen gebohrt. Dies ist insbesondere dann von Vorteil, wenn die Längsöffnungen einen kreisförmigen Querschnitt haben. Bei eckigen Öffnungsquerschnitten empfehlen sich andere Verfahren. Die in das Verbindungselement eingearbeiteten Längsöffnungen zeichnen sich dadurch aus, daß sie auf der den Gitterstäben zugewandten Mantelfläche keine Fugen oder Öffnungen aufweisen. Damit bestehen keine Angriffspunkte, um Werkzeuge anzusetzen, mit denen die Verbindungsglieder aufgebrochen werden können.

Nach einer vorteilhaften Ausgestaltung des erfindungsgemäßen Verfahrens werden die Verbindungsglieder durch ein Strangpreßverfahren oder durch ein spanendes Verfahren hergstellt.

Nach einer vorteilhaften Ausgestaltung des erfindungsgemäßen Verfahrens werden die Längsöffnungen im Strangpreßverfahren eingearbeitet. So kann ein zusätzlicher Arbeitsschritt zum Einarbeiten der Öffnungen eingespart werden.

Weitere Vorteile und vorteilhafte Ausgestaltungen der Erfindung sind der nachfolgenden Beschreibung, der Zeichnung und den Ansprüchen entnehmbar.

In der Zeichnung ist ein Ausführungsbeispiel eines erfindungsgemäßen Rollgitters dargestellt und im folgenden näher beschrieben. Es zeigen:
- Fig. 1: Rollgitter in perspektivischer Ansicht;
- Fig. 2: schematische Darstellung der Herstellung der Verbindungsglieder;
- Fig. 3: weiteres Ausführungsbeispiel eines Verbindungsgliedes,
- Fig. 4: Ausschnitt aus einem Rollgitter nach Fig. 1;
- Fig. 5: Einlegen eines Gitterstabes in Stempel und Matrize,
- Fig. 6: Biegen der Gitterstäbe,
- Fig. 7: Aufschieben der Verbindungsglieder,
- Fig. 8: Rollgitter mit Gitterstäben und Verbindungsgliedern,
- Fig. 9a: Rollgitter aus Fig. 8 in einer Seiteransicht,
- Fig. 9b: Rollgitter aus Fig. 9a mit auseinandergeschwenkten Gitterstäben,
- Fig. 10: Rollgitter aus Fig. 8 und 9 mit auseinandergeschwenkten Gitterstäben,
- Fig. 11: Einschieben der Querstäbe,
- Fig. 12: Ausschnitt aus einem Rollgitter mit Gitterstäben, Querstäben und Verbindungsgliedern,
- Fig. 13: Aussschnitt aus dem Rollgitter aus Fig. 12,
- Fig. 14: Querschnitt eines Ausführungsbeispiels eines Gitterstabs.

In Fig. 1 ist ein erfindungsgemäßes Rollgitter in perspektivischer Ansicht dargestellt. Das Rollgitter besteht aus zu halben Rauten gebogenen Gitterstäben 1 und geradlinig verlaufenden Querstäben 2. Gitterstäbe und Querstäbe sind über Verbindungsglieder 3 gelenkig miteinander verbunden. Seitlich ist das Rollgitter in Laufschienen 4 geführt, welche beispielsweise an einer nicht dargestellten Mauer befestigt sein können. Zum Aufrollen des Rollgitters ist eine Achse 5 vorgesehen, welche durch einen Getriebemotor 6 angetrieben wird.

In Fig. 2 ist schematisch die Herstellung der Verbindungsglieder 3 dargestellt. In ein langgestrecktes massives Profil 7 werden hierzu parallel verlaufende zylindrische Öffnungen 8 bis 10 eingebohrt. Anschließend werden die Verbindungsglieder 3 von dem langgestreckten Profil 7 abgetrennt. In den ylindrischen Öffnungen 8 bis 10 können zwei Gitterstäbe und ein Querstab gelenkig gelagert werden. Hierzu weisen die zylindrischen Öffnungen einen etwas größeren Querschnitt als die entsprechenden Gitterstäbe auf. Auch Gitter- oder Querstäbe mit einem rechteckigen Querschnitt können in kreisrunden Längsöffnungen gelagert werden. Hierzu ist der Querschnitt der kreisrunden Öffnung größer zu wählen als die Diagonale des rechteckigen Querschnitts des Gitterstabs.

In Fig. 3 ist ein weiteres Ausführungsbeispiel eines Verbindungsgliedes 16 dargestellt. Es kann auf dieselbe Weise wie das Verbindungsglied 3 hergestellt werden. Im Unterschied zu Verbindungsglied 7 weist das Verbindungsglied 16 neben den beiden kreisrunden zylindrischen Öffnungen 8 und 10 für die Gitterstäbe eine flachrunde zylindrische Öffnung 17 für die Querstäbe auf.

In Fig. 4 ist ein Ausschnitt aus einem Rollgitter nach Fig. 1 dargestellt. Die zu einem Rautenmuster gebogenen Gitterstäbe 1 weisen im Bereich der Verbindungsglieder 16 einen geradlinigen Gitterstabschnitt 11 auf. Dieser geradlinige Abschnitt erlaubt eine einfache und zuverlässige gelenkige Lagerung der Gitterstäbe in den Verbindungsgliedern. Die sich an die Abschnitte 11 anschließenden abgekanteten Bereiche 12 der Gitterstäbe verhindern ein Verschieben der Verbindungsglieder 16 relativ zu den Gitterstäben 1.

Die Fig. 5 bis 12 zeigen schematisch die Herstellung des Rollgitters. Zunächst werden gemäß Fig. 5 gerade Gitterstäbe 13 in Stempel 14 und Matrize 15 eingelegt und gemäß Fig. 6 zu einem Gitterstab 1 gebogen. Anschließend werden, wie in Fig. 7 dargestellt, mehrere Gitterstäbe 1 parallel zueinander angeordnet und die Verbindungsglieder 16 auf die Gitterstäbe so aufgeschoben, daß sie wie in Fig. 8 gezeigt angeordnet sind. Schließlich werden die Gitterstäbe 1 in Richtung der in Fig. 9a markierten Pfeile auseinandergeschwenkt. Das Rollgitter erhält dadurch die in Fig. 9b und Fig. 10 dargestellte Form. Abschließend werden in die Verbindungsglieder 16 die Querstäbe 2 eingeschoben. Das fertige Rollgitter ist in Fig. 12 dargestellt.

Fig. 13 zeigt einen Ausschnitt aus dem Rollgitter in Fig. 12. Hier ist erkennbar, daß das Verbindungsglied 16 die Gitterstäbe 1 und den Querstab 2 vollständig umschließt. Auf der nach außen weisenden Mantelfläche weist das Verbindungsglied 16 keine Tennfugen auf, an welche Werkzeuge zur Beschädigung des Verbindungsglieds angesetzt werden könnten. Das Verbindungsglied wird durch die abgekanteten Bereiche der Gitterstäbe 1 an einem Verschieben gehindert. Der Querstab 2 stabilisiert das Rollgitter zusätzlich.

In Fig. 14 ist ein Ausführungsbeispiel eines Gitterstabs 1 im Querschnitt dargestellt. Der Querschnitt hat eine längliche an den Seiten abgerundete Form. Die Querstäbe können denselben Querschnitt aufweisen.

### Bezugszahlenliste

- 1: Gitterstab
- 2: Querstab
- 3: Verbindungsglied
- 4: Laufschiene
- 5: Achse
- 6: Getriebemotor
- 7: langgestrecktes Profil
- 8: zylindrische Öffnung
- 9: zylindrische Öffnung
- 10: zylindrische Öffnung
- 11: geradliniger Gitterstababschnitt
- 12: abgekanteter Bereich eines Gitterstabs
- 13: gerader Gitterstab
- 14: Stempel
- 15: Matrize
- 16: Verbindungsglied
- 17: flachrunder Hohlzylinder

## Patentansprüche

1. Rollgitter
mit im wesentlichen quer zur Bewegungsrichtung des Rollgitters beim Öffnen oder Schließen angeordneten, seitlich geführten Gitterstäben (1) und
mit die Gitterstäbe (1) verbindenden und die Gitterstäbe entlang eines geradlinigen Gitterstababschnitts (11) umschließenden Verbindungsgliedern (3, 16),
**dadurch gekennzeichnet,**
**daß** die Verbindungsglieder (3, 16) einstückig ausgebildet sind und eine geschlossene Mantelfläche aufweisen, und
**daß** in den Verbindungsgliedern Längsöffnungen zur Aufnahme der Gitterstäbe vorgesehen sind und die Längsöffnungen eine geschlossene trennfugenfreie Mantelfläche aufweisen
**daß** die Verbindungsglieder (3, 16) als Längsöffnungen zwei zylindrische Öffnungen (8, 10) mit rundem oder ovalem Querschnitt aufweisen,
**daß** in jeder der zylindrischen Öffnungen (8, 10) je ein Gitterstab (1) gelenkig gelagert ist, und
**daß** die Verbindungsglieder aus einem massiven langgestreckten Profil bestehen.

2. Rollgitter nach Anspruch 3, **dadurch gekennzeichnet, daß** senkrecht zur Bewegungsrichtung des Rollgitters geradlinig verlaufende Querstäbe (2) vorgesehen sind, und daß die Verbindungsglieder (3,16) als Längsöffnung eine dritte zylindrische Öffnung (9, 17) aufweisen, in dem jeweils ein Querstab (2) gelagert ist.

3. Rollgitter nach einem der vorhergehenden Ansprüche, **dadurch gekennzeichnet, daß** die Verbindungsglieder (3, 16) aus Aluminium bestehen.

4. Rollgitter nach einem der Ansprüche 1 bis 3, **dadurch gekennzeichnet, daß** die Verbindungsglieder (3, 16) aus Stahl bestehen.

5. Rollgitter nach einem der vorhergehenden Ansprüche, **dadurch gekennzeichnet, daß** die Verbindungsglieder (3, 16) durch ein Strangpreßverfahren hergestellt sind.

6. Rollgitter nach einem der Ansprüche 1 bis 5, **dadurch gekennzeichnet, daß** die Verbindungsglieder (3, 16) durch ein spanendes Verfahren hergestellt sind.

7. Rollgitter nach einem der vorhergehenden Ansprüche, **dadurch gekennzeichnet, daß** die Gitterstäbe (1) und/ oder die Querstäbe (2) einen runden Querschnitt aufweisen.

8. Rollgitter nach einem der vorhergehenden Ansprüche, **dadurch gekennzeichnet, daß** der Querschnitt der Gitterstäbe (1) und/ oder der Querstäbe (2) eine längliche, an den Schmalseiten abgerundete Form aufweist.

9. Rollgitter nach einem der vorhergehenden Ansprüche, **dadurch gekennzeichnet, daß** die mit Verbindungsgliedern (3, 16) verbundenen Gitterstäbe (1) ein Rautenmuster bilden.

10. Rollgitter nach einem der vorhergehenden Ansprüche, **dadurch gekennzeichnet, daß** die Gitterstäbe im Randbereich des Rollgitters umgebogen sind, und daß die umgebogenen Abschnitte parallel zur Bewegungsrichtung des Rollgitters verlaufen.

11. Verfahren zur Herstellung eines Rollgitters mit im wesentlichen quer zur Bewegungsrichtung des Rollgitters beim Öffnen oder Schließen angeordneten, seitlich geführten Gitterstäben (1) und mit die Gitterstäbe gelenkig verbindenden und die Gitterstäbe entlang eines geradlinigen Gitterstababschnitts (11) umschließenden Verbindungsgliedern (3, 16), insbesondere zur Herstellung eines Rollgitters nach einem der Ansprüche 1 bis 12, **gekennzeichnet durch** folgende Verfahrensschritte:
daß für die Verbindungsglieder in ein massives langgestrecktes Profil mindestens zwei Längsöffnungen in achsialer Richtung eingearbeitet werden, und
daß die Verbindungsglieder von dem Profil abgetrennt werden,
daß die Gitterstäbe mithilfe eines Stempels und einer Matrize gebogen werden, und
daß die Verbindungsglieder (3, 16) auf die Gitterstäbe aufgeschoben und in vorgebenen Abständen angeordnet werden,
daß die Gitterstäbe zu einem Rollgitter auseinandergeschwenkt werden.

12. Verfahren nach Anspruch 12, **dadurch gekennzeichnet, daß** nach dem Auseinanderschwenken der Gitterstäbe in die Verbindungsglieder (3, 16) Querstäbe (2) eingeschoben werden.

13. Verfahren nach Anspruch 12 oder 13, **dadurch gekennzeichnet, daß** die Längsöffnungen gebohrt werden.

14. Verfahren nach Anspruch 12, 13 oder 14, **dadurch gekennzeichnet, daß** die Verbindungsglieder durch ein Strangpreßverfahren oder durch ein spanendes Verfahren hergestellt werden.

15. Verfahren nach Anspruch 15, **dadurch gekennzeichnet, daß** die Längsöffnungen im Strangpreßverfahren eingearbeitet werden.

## Claims

1. Roll-up grating
with collateral grating rods (1) that are essentially lateral to the direction of movement of the roll-up grating when opening and closing and
having links (3, 16) connecting the grating rods (1) and enclosing the grating rods along a straight grating rod section (11),
**characterised by** having one-piece links (3, 16) with a closed surface area,
and having longitudinal openings with a closed, seam-free surface area in the links for holding the grating rods,
having links (3, 16) with two cylindrical openings (8, 10) as longitudinal openings with a round or oval cross-section,
having an articulated grating rod (1) in each of the cylindrical openings (8, 10),
having links that are made from a solid stretched-out profile.

2. Roll-up grating as per claim 3, **characterised by** having straight lateral rods (2) running vertical to the direction of movement of the roll-up grating, and
having links (3, 16) with a third cylindrical opening (9, 17) as longitudinal opening, each of which contains a lateral rod (2).

3. Roll-up grating as per one of the preceding claims, **characterised by** having links (3, 16) manufactured in aluminium.

4. Roll-up grating as per one of preceding claims 1 to 3, **characterised by** having links (3, 16) manufactured in steel.

5. Roll-up grating as per one of the preceding claims, **characterised by** having links (3, 16) that have been manufactured using an extrusion process.

6. Roll-up grating as per one of claims 1 - 5, **characterised by** having links (3, 16) that have been manufactured using a metal-cutting process.

7. Roll-up grating as per one of the preceding claims, **characterised by** having grating rods (1) and/or lateral rods (2) with a round cross-section.

8. Roll-up grating as per one of the preceding claims, **characterised by** having cross-sections of grating rods (1) and/or lateral rods (2) with a longish rounded shape at the narrow edges.

9. Roll-up grating as per one of the preceding claims, **characterised by** having grating rods (1) attached to the links (3, 16), forming a diamond pattern.

10. Roll-up grating as per one of the preceding claims, **characterised by** having grating rods that are bent over in the edge area of the roll-up grating, the bent-over sections running parallel to the roll-up grating direction of movement.

11. Process for manufacturing a roll-up grating with collateral grating rods (1) that are essentially lateral to the direction of movement of the roll-up grating when opening and closing and having an articulated connection to the grating rods and links (3, 16) enclosing the grating rods along a straight grating rod section (11), especially for manufacturing a roll-up grating as per claims 1 to 11,
**characterised by** the following process steps:
having at least two longitudinal openings in an axial direction in a solid longitudinally extruded profile for the links and
having links that can be separated from the profile,
having connecting grating rods that can be bent using a die and a matrix,
having links (3, 16) that are pushed onto the grating rods and are arranged at specific intervals,
having grating rods that can be swivelled apart to form a roll-up grating.

12. Process as per claim 12, **characterised by** having lateral rods (2) that are inserted into the links (3, 16) after the grating rods have been swivelled apart.

13. Process as per claim 12 or 13, **characterised by** having drilled longitudinal openings.

14. Process as per claim 12, 13 or 14, **characterised by** having links that have been manufactured using a extrusion process or a metal-cutting process.

15. Process as per claim 15, **characterised by** having longitudinal openings that are incorporated during the extrusion process.

## Revendications

1. Grille déroulante
équipée de barreaux de grille (1) guidés latéralement et disposés sensiblement transversalement au sens de déplacement de la grille déroulante lors de l'ouverture ou de la fermeture et
d'éléments de liaison (3, 16) reliant les barreaux de grille (1) et entourant les barreaux de grille le long d'une partie de barreau de grille (11) rectiligne,
**caractérisée**
**en ce que** les éléments de liaison (3, 16) sont conçus d'un seul bloc et présentent une surface périphérique fermée, et
**en ce que** des ouvertures longitudinales sont prévues dans les éléments de liaison pour le logement des barreaux de grille et les ouvertures longitudinales présentent une surface périphérique fermée et sans joint de séparation,
**en ce que** les éléments de liaison (3, 16) présentent comme ouvertures longitudinales deux ouvertures (8, 10) cylindriques avec une section ronde ou ovale,
**en ce que** respectivement un barreau de grille (1) est logé de façon articulée dans chacune des ouvertures (8, 10) cylindriques et
**en ce que** les éléments de liaison sont à base d'un profilé massif et étiré en longueur.

2. Grille déroulante selon la revendication 3, **caractérisée en ce que** des barreaux transversaux (2) agencés de façon rectiligne sont prévus perpendiculairement au sens de déplacement de la grille déroulante et **en ce que** les éléments de liaison (3, 16) présentent comme ouverture longitudinale une troisième ouverture cylindrique (9, 17), dans laquelle est logé respectivement un barreau transversal (2).

3. Grille déroulante selon l'une quelconque des revendications précédentes, **caractérisée en ce que** les éléments de liaison (3, 16) sont en aluminium.

4. Grille déroulante selon l'une quelconque des revendications 1 à 3, **caractérisée en ce que** les éléments de liaison (3, 16) sont en acier.

5. Grille déroulante selon l'une quelconque des revendications précédentes, **caractérisée en ce que** les éléments de liaison (3, 16) sont fabriqués par un procédé d'extrusion.

6. Grille déroulante selon l'une quelconque des revendications 1 à 5, **caractérisée en ce que** les éléments de liaison (3, 16) sont fabriqués par un procédé à enlèvement de copeaux.

7. Grille déroulante selon l'une quelconque des revendications précédentes, **caractérisée en ce que** les barreaux de grille (1) et/ou les barreaux transversaux (2) présentent une section ronde.

8. Grille déroulante selon l'une quelconque des revendications précédentes, **caractérisée en ce que** la section des barreaux de grille (1) et/ou des barreaux transversaux (2) présente une forme allongée et arrondie sur les petits côtés.

9. Grille déroulante selon l'une quelconque des revendications précédentes, **caractérisée en ce que** les barreaux de grille (1) reliés aux éléments de liaison (3, 16) forment un dessin en losange.

10. Grille déroulante selon l'une quelconque des revendications précédentes, **caractérisée en ce que** les barreaux de grille sont repliés dans la zone périphérique de la grille déroulante et **en ce que** les parties recourbées sont parallèles au sens de déplacement de la grille déroulante.

11. Procédé de production d'une grille déroulante équipée de barreaux de grille (1) guidés latéralement et disposés sensiblement transversalement au sens de déplacement de la grille déroulante lors de l'ouverture ou de la fermeture et d'organes de liaison (3, 16) reliant les barreaux de grille de façon articulée et entourant les barreaux de grille le long d'une partie de barreau de grille (11) rectiligne, en particulier pour la fabrication d'une grille déroulante selon l'une quelconque des revendications 1 à 12, **caractérisé par** les étapes de procédé suivantes :
au moins deux ouvertures longitudinales dans le sens axial sont pratiquées pour les éléments de liaison dans un profilé massif et étiré en longueur,
les éléments de liaison sont séparés du profilé,
les barreaux de grille sont pliés à l'aide d'un poinçon et d'une matrice et,
les éléments de liaison (3, 16) sont enfilés sur les barreaux de grille et disposés à des intervalles prédéfinis,
les barreaux de grille sont écartés les uns des autres par pivotement pour former une grille déroulante.

12. Procédé selon la revendication 11, **caractérisé en ce que** des barreaux transversaux (2) sont introduits dans les éléments de liaison (3, 16) après l'écartement des barreaux de grille par pivotement.

13. Procédé selon la revendication 11 ou 12, **caractérisé en ce que** les ouvertures longitudinales sont percées.

14. Procédé selon la revendication 11, 12 ou 13, **caractérisé en ce que** les éléments de liaison sont fabriqués par un procédé d'extrusion ou par un procédé à enlèvement de copeaux.

15. Procédé selon la revendication 14, **caractérisé en ce que** les ouvertures longitudinales sont intégrées dans le procédé d'extrusion.
